# EUROPÄISCHE PATENTANMELDUNG

(11) **EP 0 174 532 A2**
(43) Veröffentlichungstag der Anmeldung: **19.03.1986**
(21) Anmeldenummer: 85110555.1
(22) Anmeldetag: 22.08.1985
(51) Int. Cl.: B25G 3/26, B25G 3/34

(54) **Befestigung eines Holzstieles**

(30) Priorität: 04.09.1984 DE 3432461
(71) Anmelder: GARDENA Kress + Kastner GmbH, D-7900 Ulm (Donau) (DE)
(72) Erfinder:
(74) Vertreter: Patentanwälte Ruff, Beier, Schöndorf und Mütschele

(57) **Zusammenfassung**

57 Bei einer Befestigung eines Holzstiels (11) an einer Kunststoffhülse (12) zur Aufnahme eines Kupplungsnippels wird vorgeschlagen, die Kunststoffhülse (12) direkt als Spritzgußteil mit der Außenseite eines axialen Endbereiches (13) des Holzstieles (11) zu verbinden. Der Endbereich (13) kann Ringnuten (₁6, 17) aufweisen. Zur Verstärkung kann die Stielbefestigung von einem Rohrstück (14) umgeben sein.

Das Verfahren zur Herstellung dieser Stielbefestigung sieht vor, den Stiel (11) mit seinem Endbereich (13) in ein Formwerkzeug einzulegen und die Kunststoffhülse (12) in den Zwischenraum zwischen dem Formwerkzeug und dem Endbereich (13) des Holzstieles (11) einzubringen, insbesondere einzuspritzen.

## Beschreibung

Die Erfindung betrifft eine Befestigung einer Kunststoffhülse, die eine Längsöffnung zur Aufnahme eines Kupplungsnippels o.dgl. und eine quer verlaufende Gewindebohrung zur Aufnahme einer Schraube aufweist, an einem Holzstiel.

Es ist bereits bekannt (DE-PS 2617622). zur Befestigung eines mit einem Kupplungsnippel versehenen Gartengerätes eine Kunststoffhülse in ein Rohrstück einzuschieben und das Rohrstück an seinem entgegengesetzten Ende auf einen Holzstiel aufzuschieben.

Zur Verbesserung der Befestigung zwischen einer Rohrhülse und einem Holzstiel ist es bekannt (DE-PS 2639016), ein Verbindungselement in Form eines etwa U-förmig gebogenen Flachmaterialstreifens zwischen das Rohr und den Stiel einzusetzen.

Beide Befestigungsmöglichkeiten haben sich bewährt. Sie erfordern jedoch die Herstellung und Bereithattung relativ vieler Einzelteile.

Der Erfindung liegt die Aufgabe zugrunde, eine Stielbefestigung zu schaffen, die sich leichter herstellen läßt, bei der die Verbindungseigenschaften verbessert sind, die Anzahl der Teile und damit die Herstellungs- und Lagerhaltungskosten verringert werden und die gegenüber Wassereintritt besser abgedichtet ist.

Zur Lösung dieser Aufgabe ist erfindungsgemäß vorgesehen, daß die Kunststoffhülse einen einstückig mit ihr ausgebildeten Abschnitt aufweist, der um einen axialen Endbereich des Holzstiels herum angeordnet und direkt mit diesem verbunden ist. Dadurch wird nur noch ein einziges Bauteil zusätzlich zu dem Holzstiel benötigt, das direkt am Holzstiel befestigt ist. Bei dem Kunststoff kann es sich um einen Thermoplast handeln, es sind jedoch auch Reaktionsharze möglich, die um den Endbereich geklebt oder geschäumt werden können. Es hat sich herausgestellt daß die Verbindung des Kunststoffes mit dem Holz außerordentlich gut ist, da das Holz eine relativ rauhe faserreiche Oberfläche aufweist, so daß es hier zu einer guten Verbindung mit dem Kunststoff kommt Besonders günstig ist es, wenn der Kunststoff um den Endbereich des Holzstiels gespritzt ist.

In Weiterbildung kann vorgesehen sein, daß der Endbereich des Stiels einen verringerten Durchmesser aufweist In diesem Fall ist es möglich, daß der umspritzte Kunststoffbereich bündig mit dem übrigen Stiel verläuft, so daß keine Kanten vorhanden sind, in denen sich Schmutz oder Feuchtigkeit festsetzen kann. Der verringerte Durchmesser des Stiels kann durch ein einfaches Fräsen erreicht werden, was gleichzeitig den Vorteil hat, daß die Oberfläche relativ rauh ist. Dies führt wiederum zu einer verbesserten Haftung zwischen dem Kunststoff und dem Holz.

Die Erfindung sieht vor, daß die Länge des Endbereiches des Stiels bzw. des umspritzten Abschnittes der Kunsttoffhülse mindestens etwa doppelt so lang, vorzugsweise dreimal so lang ist wie der Durchmesser des Stiels. Dies führt zu einer mechanisch guten Verbindung, da die Haftungsoberfläche ausreichend groß ist.

Zur weiteren Verbesserung der Haltbarkeit der Befestigung kann vorgesehen sein, daß die Kunststoffhülse in ein den Endbereich des Stiels umgebendes und über das Stielande vorstehendes Rohr und in den Zwischenraum zwischen dem Rohr und dem Stiel eingebracht ist, vorzugsweise eingespritzt ist. Dies führt zu einer verstärkten mechanischen Stabilität. Das Rohr kann dabei mit Vorteil aus Metall, insbesondere Aluminium bestehen, es kann aber auch aus einem ggf. anders zusammengesetzten Kunststoff bestehen. Das Rohr vergrößert die zu übertragende Biegemomente und hält die Kunststoffhülse fest eingespannt.

Auch hier kann vorgesehen sein, daß der Außendurchmesser des Rohres mindestens in dem den Stiel überreifenden Bereich etwa gleich dem Außendurchmesser des Stiels in dessen übrigen Bereich entspricht. Dadurch wird ein glatter Übergang zwischen der Außenseite des Rohres und dem sich daran anschließenden Bereich des Stiels geschaffen, so daß sich kein Schmutz festsetzen kann.

In Weiterbildung kann vorgesehen sein, daß der Stiel in seinem Endbereich mindestens eine Ringnut aufweist Mit Hilfe dieser Ringnut, die von dem Kunststoff ausgefüllt ist, wird eine Vergrößerung der Zugfestigkeit erreicht. Zweckmäßig werden zwei derartige Ringnuten vorgesehen.

In Weiterbildung kann vorgesehen sein, daß das Rohr in seinem über den Stiel vorstehenden Bereich einen verkleinerten Durchmesser aufweist. In diesem Rohrbereich, in dem der Stiel nicht eingreift, ist die Längsöffnung zur Aufnahme eines Kupplungsnippels angeordnet. Die Verkleinerung des Bohrdurchmessers kann durch das bekannte Verfahren des Einziehens eines Rohres, beispielsweise eines Aluminiumrohres hergestellt werden. Der verkleinerte Durchmesser macht es u.a möglich, das Rohr in diesem Bereich nur so dick ausbilden zu müssen, wie es für das Einsetzen des Kupplungsnippels erforderlich ist, wobei Holzstiele unterschiedlicher Dicke verwendet werden können.

Zur Verbesserung der Verdrehsicherung um eine in Längsrichtung der Befestigung verlaufende Achse schlägt die Erfindung vor, daß das Rohr in seinem den Stiel übergreifenden Bereich innen verrippt ist. Während der Kunststoff an der faserigen Oberfläche des Holzes ausreichend fest haftet, wird durch die Innenverrippung des Rohres eine besonders gute Haftung des Rohres an dem Kunststoff in Drehrichtung erreicht. Zusätzlich wird durch die Verrippung die Trennfläche zwischen Rohr und Kunststoff vergrößert. Eine besonders günstige Art der Verrippung ist dann gegeben, wenn das Rohr in diesem Bereich von außen eingeformte Längsnuten aufweist, die entsprechende Verrippungen an der Rohrinnenseite bilden. Es werden also Nuten in die Außenseite des Rohres eingeformt, die sich auf der Innenseite durchdrücken. Die Materialstärke des Rohres bleibt überall gleich, so daß innen die entsprechenden Stege gebildet werden, ohne daß das Material geschwächt wird. Die Anbringung der Nuten von außen hat natürlich herstellungstechnische Vorteile.

Die Erfindung sieht weiterhin vor, daß das Rohr im Bereich der Gewindebohrung der Kunststoffhülse eine Öffnung vergrößerten Durchmessers aufweist, wobei an der Kunststoffhülse ein die Öffnung nach außen durchsetzender Ansatz angeformt ist. Dadurch läßt sich beispielsweise die Länge des Gewindes, in dem die Feststellsch-₃ube angeordnet ist, vergrößern. Dies führt zu einer besseren Führung der Schraube und zu einer längeren Lebensdauer. Darüber hinaus führt dies natürlich auch nochmals zu einer Sicherung der Verbindung zwischen Kunststoff und Rohr. Bei der Herstellung kann das Formwerkzeug eine entsprechende Form an dieser Stelle aufweisen. Der Ansatz kann mit Vorteil dazu verwendet werden, eine mit der Schraube zusammenwirkende Einrichtung aufzuweisen, mit deren Hilfe die Schraube unverlierbar gehaltert wird. Beispielsweise kann der Ansatz einen Überschnappbund und ggf. radial verlaufende Schlitze aufweisen, die eine leichtere Verformung des Überschnappbundes ermöglichen. Eine derartige Verliersicherung ist aus DE-GBM 7916056 bekannt.

Die Erfindung schlägt ebenfalls ein Verfahren zur Herstellung einer Stielbefestigung vor, bei der eine Kunststoffhülse mit einem Holzstiel verbunden wird. Diese Stielbefestigung kann derart ausgebildet sein, wie sie oben beschrieben wurde.

Erfindungsgemäß wird der Stiel mit seinem axialen Endbereich in ein Formwerkzeug eingelegt und anschließend Kunststoff in den Zwischenraum zwischen dem Formwerkzeug und dem Endbereich des Stieles eingebracht. Der Kunststoff kann dabei, sofern es sich beispielsweise um ein Thermoplast handelt, eingespritzt werden, er kann jedoch auch auf sonstige Weise eingebracht und ausgehärtet werden, oder auch ausgeschäumt werden.

Besonders günstig ist es, wenn der Kunststoff eingespritzt wird.

Der axiale Endbereich des Stieles kann je nach Erfordemis ausgewählt werden, wobei es sinnvoll ist, daß seine Länge mindestens etwa das Zwei- bis Dreifache des Stieldurchmessers ausmacht.

Zur besseren axialen Verriegelung zwischen dem Kunststoff und dem Stiel kann vorgesehen sein, daß vor dem Einlegen des Stiels mindestens eine, vorzugsweise zwei Ringnuten in den Endbereich des Stiels eingefräst oder eingedreht werden.

Um einen glatten Übergang zwischen der Außenseite der Kunststoffhülse und der Außenseite des Stieles zu gewährleisten, kann vorgesehen sein, daß der Endbereich des Stiels vor seinem Einlegen in das Formwerkzeug auf einen verringerten Durchmesser gebracht, insbesondere abgefräst wird. Dabei kann es möglich sein, beispielsweise den Bereich verringerten Durchmessers leicht konisch auszubilden, wobei der Durchmesser in Richtung auf das Ende des Stieles zunimmt. Auch hiermit kann eine gute Verriegelung zwischen Holz und Kunststoff erreicht werden.

In Weiterbildung kann vorgesehen sein, daß in das Formwerkzeug ein Rohr derart eingesetzt wird, daß es den Endbereich des Stiels umgibt und über dessen Ende hinausragt, und daß der Kunststoff in dem Zwischenraum zwischen Werkzeug und Endbereich des Stiels eingebracht wird. Hiermit wird die entstehende Verbindung weiterhin verbessert, da die Kunststoffhülse außen von dem Rohr umgeben wird.

Im Übergangsbereich zwischen dem Ende des Rohres und dem Stiel des Holzes kann erfindungsgemäß das Werkzeug auf den Holzstiel verpreßt werden, wobei die Verpressung bis zum Innendurchmesser des Rohres erfolgen kann. Auf diese Weise wird erreicht, daß der Kunststoff aus dem entsprechenden Ende des Rohres nicht austritt und daher von außen her unsichtbar ist.

Es ist jedoch ebenfalls möglich, wie von der Erfindung weiterhin vorgeschlagen wird, im Übergangsbereich zwischen Rohr und Stiel einen Kunststoffbund auszubilden. In diesem Fall kann das Formwerkzeug so ausgebildet sein, daß es nicht über den Aüßε ndurchmesser des Rohres nach innen ragt.

In Weiterbildung kann vorgesehen sein, daß ein Formwerkzeug mit mindestens einem Hohlraum im Bereich des Bundes verwendet wird. Dabei kann der Hohlraum über eine enge Öffnung mit dem Bundbereich verbunden sein, so daß nach Fertigstellung der Stielbefestigung im Bereich des Bundes Kugeln o.dgl. ausgebildet sind, die über schmale Stege mit dem Bund verbunden sind. Diese schmale Stege lassen sich sofort abbrechen, so daß die kugelartigen Vorsprünge entfernt werden können. Diese Ausbildung hat den Vorteil, daß auf einen Blick überprüft werden kann, ob der Spritzvorgang fehlerfrei abgelaufen ist.

Besonders günstig ist es, wenn ein Werkzeug mit einem geringen Radialabstand im Bereich des Endes des Rohrs verwendet wird. Der Kunststoff wird unter Druck eingebracht, so daß unter seinem Druck sich das Rohr aufgrund des geringen Radialabstandes von beispielsweise 0,2 mm leicht nach außen verformen kann. Diese Verformung muß noch im elastischen Bereich des verwendten Rohrmaterials liegen. Beim Aushärten des Kunststoffs kann eine gewisse Schrumpfung auftreten, die jedoch aufgrund der elastischen Verformung des Rohrmaterials von dessen Rückverformung aufgenommen wird, so daß nach Aushärten keinerlei Lockerung oder ähnliches auftritt.

Die Erfindung sieht weiterhin vor, daß beim Herstellen der Kunststoffhülse ein eine seitliche Öffnung des Rohrs durchsetzender Gewindeansatz ausgebildet wird, insbesondere ausgeformt. Zu diesem Zweck wird die Kunststoffhülse positioniert in das Werkzeug eingelegt, so daß ihre Öffnung in Übereinstimmung mit der Form an der Außenseite des Rohres gelangt.

Die Erfindung sieht weiterhin vor, das Rohr vor seinem Einlegen in das Formwerkzeug in seinem über den Stiel vorspringenden Bereich zu verjüngen. Dies kann durch das bekannte Einziehen von Rohren geschehen. Weiterhin kann vorgesehen sein, daß das Rohr vor seinem Einlegen in das Formwerkzeug mit Rillen versehen wird. Diese Rillen an der Außenseite bilden ähnlich ausgeformte Rillen an der Innenseite des Rohres, die dann, wenn sie in Längsrichtung verlaufen, eine besonders günstige Drehsicherung zwischen dem Rohr und dem eingebrachten Kunststoff bewirken.

Zur Herstellung der Rillen kann vorgesehen sein, einen Ring mit eingelagerten Kugeln über das Rohr aufzusetzen und das Rohr entlang zu bewegen. Je nach dem Durchmesser des den Kugeln einbeschriebenen Kreises wird dann von jeder Kugel eine mehr oder weniger tiefe Rille gebildet, die sowohl in reiner Längsrichtung als auch bei Drehung des Ringes während der Bewegung schräg verlaufend ausgebildet sein kann. Diese Art der Herstellung der Rillen hat den Vorteil, daß bei Abnutzung einer Kugel diese leicht ersetzt werden kann.

Weitere Merkmale, Einzelheiten und Vorzüge der Erfindung ergeben sich aus den Ansprüchen, der folgenden Beschreibung bevorzugter Ausführungsformen der Erfindung sowie anhand der Zeichnung. Hierbei zeigen:
Fig. 1 einen Längsschnitt durch eine Stielbefestigung nach der Erfindung;
Fig. 2 eine Aufsicht auf die Anordnung in Fig. ₁;
Fig. 3 eine Ansicht der Anordnung von links in Fig. ₁;
Fig. ₄ einen Schnitt längs Linie IV-IV in Fig. 1;
Fig. 5 einen Schnitt längs Linie V-V in Fig. 1;
Fig. 6 schematisch die Anordnung bei der Herstellung einer Stielbefestigung;
Fig. 7 eine der Fig. 6 entsprechende schematische Ansicht bei einer anderen Herstellungsart;
Fig. 8 eine nochmals geänderte Herstellungsart.

Fig. 1 zeigt im Längsschnitt eine Befestigung zwischen einem Holzstiel 11, einer Kunststoffhülse 12 und einem einen Endbereich 13 und die Kunststoffhülse 12 übergreifenden Rohr 14, das im vorliegenden Beispiel aus Aluminium besteht. Die Länge des Endbereiches 13 des Holzstieles 11 ist etwa dreimal so lang wie der Durchmesser des Holzstieles 11. Der Endbereich 13 selbst besitzt einen verringerten Durchmesser, wobei das freie Ende 15 des Endbereiches 13 leicht kegelstumpfförmig verläuft. Etwa in diesem Bereich enthält der Endbereich 13 eine umlaufende Ringnut 16, die im Querschnitt etwa trapezförmig ausgebildet ist. Eine zweite derartige Nut 17 ist näher zum Ende des Rohres 14 hin angeordnet. Auch sie besitzt einen etwa trapezförmigen Querschnitt.

In das Innere des Rohres 14 ist die Kunststoffhülse 12 eingespritzt, wobei sie einen ersten in Fig. 1 linken Abschnitt 18 aufweist, in dem sie eine Längsöffnung 19 enthält. Die Längsöffnung 19 besitzt zum Ende 20 der Kunststoffhülse 12 hin einen kreisrunden Querschnitt, während sich weiter innen einzelne in Längsrichtung verlaufende Stege 21 erstrekken. Die Längsstege bilden Anlageflächen für einen in die Längsöffnung 19 einzusetzenden Kupplungsnippel.

Jenseits des Bereiches 18 der Kunststoffhülse 12 bildet diese einen zweiten Abschnitt 22, der einstückig in dem Zwischenraum zwischen dem Endbereich 13 des Holzstieles 11 und dem Rohr 14 angeordnet ist. Das Kunststoffmaterial erstreckt sich in diesem Bereich in die Ringnuten 16 und 17 und verbindet sich aufgrund der faserigen Struktur des Holzstieies 11 mit dessen Endbereich 13, so daß eine absolut sichere Verbindung geschaffen ist.

Im Übergangsbereich 23 zwischen dem Rohr 14 und dem Holzstiel 11 bildet der Kunststoff des Abschnittes 22 der Hülse 12 einen umlaufenden Bund 24, der einen glatten Übergang zwischen dem Rohr 14 und dem Holzstiel 11 bildet. An dem gegenüberliegenden Ende des Rohres 14 ist ebenfalls ein Bund 25 aus dem Material der Kunststoffhülse 12 gebildet, der die Stielbefestigung zu ihrem freien Ende hin abschließt.

An der Oberseite in Fig. 1 enthält das Rohr 14 eine Öffnung 26, durch die ein Ansatz 27 der Kunststoffhülse 12 hindurchtritt. Der Ansatz 27 enthält eine Längsbohrung 28, die quer zur Längsöffnung 19 der Kunststoffhülse 12 verläuft. In ihrem der Längsachse des Rohres ₁₄ nächst gelegenen Bereich enthält die Längsbohrung 28 ein Gewinde 29. An seiner Außenseite enthält der Ansatz 27 einen Überschnappbund 30, der etwas nach außen gegenüber der sonst zylindrisch ausgebildeten Außenseite des Ansatzes 27 vorspringt In diesem Bereich enthält der Ansatz 27 insgesamt vier Schlitze 31, deren Seitenwände 32 etwa radial verlaufen, siehe auch Fig. 2.

Aus Fig. ₁ und 2 geht hervor, daß das Rohr 14 im Stielbereich einen vergrößerten Durchmesser und in dem über den Stiel 11 vorspringenden Bereich einen verkleinerten Durchmesser aufweist. In beiden Bereichen ist das Rohr 14 zylindrisch ausgebildet.

Im Bereich vergrößerten Durchmessers enthält das Rohr, siehe Fig. 2, mehrere in Längsrichtung verlaufende Rillen 33, deren Begrenzungsflächen im Querschnitt gesehen auf einem Kreisbogen liegen. Die Rillen 33 sind durch Verbiegen des Rohres 14 hergestellt, so daß sie auch an der Innenseite des Rohres 1₄ im Endbereich 13 des Stieles 11 vorhanden sind.

Fig. 3 zeigt die Ansicht der Stielbefestigung von links in Fig. 1 und 3. Das Rohr 14 ist von links her nicht zu sehen, da die Vorderseite von dem Bund 25 gebildet wird. Die in Fig. 1 bereits angesprochenen Stege 21 bilden nach innen gerichtete Anlageflächen 34, an denen sich benachbarte Flächen eines Sechskantes anlegen können. Die Längsöffnung 19 wird an ihrem Ende von einem Quersteg 35 durchsetzt, der das Einschieben eines sechseckigen Kupplungsnippels begrenzt. Er wird dann von einer durch den Ansatz 27 und das Gewinde 29 geschraubte Schraube quer beaufschlagt und gegen die Anlageflächen 3₄ der Längsstege 21 angedrückt. Dies führt zu einer spielfreien Halterung eines Kupplungsnippels an dem Stiel 11.

Fig. 4 zeigt nun den Schnitt längs Linie IV-IV in Fig. ₁, wobei sich der Schnitt quer durch den Ansatz 27 erstreckt. Der Ansatz 27 ragt auf der Innenseite der Längsbohrung 19 etwas in diese hinein, während er auf der Außenseite des Rohres 14 deutlich aus diesem herausragt. An der Außenseite sind die vier Schlitze 31 vorhanden, die sich vom oberen Ende des Ansatzes 27 bis in den Bereich kurz vor dem Rohr 14 erstrecken. Außerhalb des Rohres 14 greift der Ansatz 27 mit einer Lippe 36 um die Außenseite der Öffnung 26 des Rohres 14, so daß er auch hier deutlich festgelegt ist und ein Eindringen von Flüssigkeit verhindert. Das Gewinde 29 ist nur im unteren Bereich des Ansatzes 27 ausgebildet.

Fig. 5 zeigt einen Schnitt durch das Rohr 14 im Endbereich 13 des Holzstieles. Das Rohr enthält an seiner Außenseite insgesamt acht gleichmäßig über den Umfang verteilte Rillen 33, die im Querschnitt von einer Kreislinie begrenzt werden. Den Rillen 33 entsprechen an der Innenseite des Rohres 14 entsprechende teilkreisförmige Rippen 3₇, die bis auf die Außenseite des Endbereiches 13 des Holzstieles 11 reichen. Zwischen den Rippen 37 sind dadurch insgesamt acht etwa trapezförmige in Längsrichtung des Holzstieles 11 verlaufende Räume geschaffen, in die der Kunststoff eindringen und bis zum Übergangsbereich 23 zur Bildung des Bundes 24 gelangen kann. Nach Aushärten bzw. Festwerden des Kunststoffes ist daher das Rohr 14 gegen Verdrehung vollständig mit Hilfe des Kunststoffs an dem Endbereich 13 des Holzstieles 11 befestigt. Die Rillen 33 an der Außenseite, die mit Hilfe von in Längsrichtung bewegten Kugeln erzeugt sind, bilden außerdem an der Außenseite Griffmulden, die das Anfassen und Handhaben des Stieles von seiner Außenseite her begünstigen.

Fig. 6 zeigt stark schematisch die Anordnung des Endbereiches 13 des Stieles 11 in einem nur teilweise dargestellten Formwerkzeug 38. Das Rohr 14 hat bereits die fertige Form, d.h. mit Rillen 33 in seiner Außenseite. Zwischen dem Formwerkzeug und der Außenseite des Rohres 14 ist ein geringer Abstand 39 vorhanden, der beim Einspritzen des Kunststoffes unter Druck eine Verformung des Aluminiumrohres 14 nach außen zuläßt Das Formwerkzeug 38 enthält eine Stufe 40, die unmittelbar an dem freien Ende ₄₁ des Rohres 14 anliegt. Die Tiefe der Stufe 40 entspricht der Dicke des Rohres 14. Hinter der Stufe 40 enthält das Formwerkzeug einen leicht gebogenen Abschnitt 42, der nach außen verläuft. Während des Einspritzens des Kunststoffes wird also der Holzstiel 1₁ in diesem Bereich nach unten verpreßt, so daß der Kunststoff in den Hohlraum 43 zwischen der Außenseite des Holzstieles 11 und der Innenseite des Rohres 14 eindringen kann, nicht jedoch über das freie Ende 41 des Rohres 14 hinaustreten kann.

Bei der Anordnung in Fig. 7 wird ein anderes Werkzeug 44 verwendet, das die in Fig. 6 dargestellte Stufe 40 nicht aufweist. Wiederum ist der Abstand 39 zu sehen. Das Werkzeug 4₄ verläuft ohne Stufe geradlinig bis in den Bereich des Holzstieles 11 vergrößerten Durchmessers, so daß der in den Hohlraum 43 eintretende Kunststoff jenseits des freien Endes 41 des Rohres ₁₄ den ir. Fig. 1 und 2 zu sehenden Bund 24 bilden kann.

Bei der Anordnung nach Fig. 8 enthält das Werkzeug 45 einen etwa kugelförmig ausgebildeten Hohlraum 46, in den der Kunststoff aus dem Hohlraum 43 und dem gebildeten Bund 24 durch eine enge Öffnung 47 eintreten kann. Nach dem Aushärten und Entfernen des Werkzeuges 45 ist an dem Bund 24 im Bereich des Hohlraumes 46 eine Kugel gebildet, die mit Hilfe eines schmalen Steges 47 mit dem Bund 24 verbunden ist. Wenn die Kugel zumindest im Bereich der kleinen Öffnung 47 vorhanden ist, bedeutet dies, daß der Kunststoff tatsächlich vollständig in den Hohlraum 43 eingedrungen ist. Aufgrund der kleinen Stege lassen sich die Kugeln dann abbrechen.

## Patentansprüche

1. Befestigung einer Kunsttoffhülse (12), die eine Längs-öffnung (19) zur Aufnahme eines Kupplungsnippels und eine quer verlaufende Gewindebohrung (29) zur Aufnahme einer Schraube aufweist, an einem Holzstiel (11), dadurch gekennzeichnet, daß die Kunststoffhülse (12) einen einstückig mit ihr ausgebildeten Abschnitt (22) aufweist, der um einen ggf. einen verringerten Durchmesser aufweisenden axialen Endbereich (13) des Holzstiels (11) herum angeordnet und direkt mit diesem verbunden ist.

2. Befestigung nach Anspruch 1 oder 2, dadurch gekennzeichnet, daß die Länge des Endbereiches (13) des Stiels (11) bzw. des umspritzten Abschnitts (22) der Kunststoffhülse (12) mindestens doppelt so lang, vorzugsweise mindestens dreimal so lang ist wie der Durchmesser des Stiels (11 ).

3. Befestigung nach einem der vorhergehenden Ansprüche, dadurch gekennzeichnet, daß die Kunststoffhülse (12) in ein den Endbereich (13) des Stiels (11) umgebendes und über das Stielende (15) vorstehendes Rohr (14) und in den Zwischenraum zwischen dem Rohr (14) und dem Stiel (11) eingespritzt ist, wobei vorzugsweise der Außendurchmesser des Rohres (14) mindestens in dem den Stiel (11) umgreifenden Bereich etwa gleich dem Außendurchmesser des Stiels (11) in dessen übrigem Bereich entspricht.

4. Befestigung nach einem der vorhergehenden Ansprüche, dadurch gekennzeichnet, daß der Stiel (11) in seinem Endbereich (13) mindestens eine Ringnut (16, 17) und/oder das Rohr (₁4) in seinem über den Stiel (11) vorstehenden Bereich einen verkleinerten Durchmesser aufweist.

5. Befestigung nach Anspruch 3 oder 4, dadurch gekennzeichnet, daß das Rohr (14) in seinem den Stiel (11) umgreifenden Bereich innen verrippt ist, wobei die Verrippung insbesondere durch in das Rohr (14) in seinem den Stiel (11) umgreifenden Bereich von außen eingeformte Längsnuten (33) gebildet ist

6. Befestigung nach einem der Ansprüche 3 bis 5, dadurch gekennzeichnet, daß das Rohr (₁₄) im Bereich der Gewindebohrung (29) der Kunststoffhülse (12) eine Öffnung (26) vergrößerten Durchmessers aufweist, und an der Kunststoffhülse (12) ein die Öffnung (26) nach außen durchsetzender Ansatz (27) angeformt ist.

7. Verfahren zur Herstellung einer Stielbefestigung, bei der eine Kunststoffhülse (12) mit einem Holzstiel (1₁) verbunden wird, dadurch gekennzeichnet, daß der Stiel (11) mit einem axialen Endbereich (13) in ein Formwerkzeug (38, 4₄, ₄5) eingelegt und anschließend Kunststoff in den Zwischenraum zwischen Werkzeug (38, ₄4, 45) und Stielendbereich (13) eingebracht, insbesondere eingespritzt wird.

8. Verfahren nach Anspruch 7, dadurch gekennzeichnet, daß vor dem Einlegen des Stiels (11) in seinen Endbereich (13) mindestens eine Ringnut (16, 17) eingefräst oder gedreht und/oder sein Endbereich (13) auf einen verringerten Durchmesser abgedreht oder abgefräst wird.

9. Verfahren nach Anspruch 7 oder 8, dadurch gekennzeichnet, daß in das Formwerkzeug (38, 44, 45) ein Rohr (14) derart eingesetzt wird, daß es den Endbereich (13) des Stiels (11) umgibt und über dessen Ende (15) hinausragt, und daß der Kunststoff in den Zwischenraum zwischen Werkzeug (38, 44, 45) und Endbereich (13) des Stiels (11) eingebracht wird.

10. Verfahren nach Anspruch 9, dadurch gekennzeichnet, daß im Übergangsbereich (23) zwischen Rohr (14) und Stiel (11) das Holz durch das Werkzeug (38) verpreßt und/oder zwischen Rohr (14) und Stiel (11) ein Kunststoffbund (24) ausgebildet wird.

11. Verfahren nach Anspruch 9 oder 10, dadurch gekennzeichnet, daß ein Formwerkzeug (45) mit mindestens einem Hohlraum (46) im Bereich des Bundes (24) und/oder mit einem geringen Radialabstand (39) im Bereich des Endes des Rohres (14) verwendet wird.

12. Verfahren nach einem der Ansprüche 9 bis 11, dadurch gekennzeichnet, daß beim Ausbilden der Kunststoffhülse (12) ein eine seitliche Öffnung (26) des Rohrs (14) durchsetzender Gewindeansatz (27) ausgebildet wird.

13. Verfahren nach einem der Ansprüche 9 bis 12, dadurch gekennzeichnet, daß das Rohr (14) vor seinem Einlegen in das Formwerkzeug (38, 44, 45) in seinem über den Stiel (11) vorspringenden Bereich verjüngt wird.

14. Verfahren nach einem der Ansprüche 9 bis 13, dadurch gekennzeichnet, daß das Rohr (14) vor seinem Einlegen in das Formwerkzeug (38, 44, 45), vorzugsweise dadurch, mit Rillen (33) versehen wird, daß ein Ring mit eingelagerten Kugeln über das Rohr (14) in dessen Längsrichtung bewegt wird.
